# FASCICULE DE BREVET EUROPEEN

(11) **EP 0 617 393 B1**
(45) Date de publication et mention de la délivrance du brevet: **10.09.1997**
(21) Numéro de dépôt: 94400642.8
(22) Date de dépôt: 25.03.1994
(51) Int. Cl.: G09F 11/15

(54) **Dispositif d'affichage à déroulement horizontal, et dispositif de chargement d'affiche afférent**
Anzeigevorrichtung mit waagerecht abgewickelter Anzeigefläche und Beschickungsvorrichtung für ein dazugehöriges Plakat
Horizontally unrolling display device and device for loading a placard for such

(30) Priorité: 26.03.1993 FR 9303526
(43) Date de publication de la demande: 28.09.1994
(73) Titulaire: AVENIR FRANCE, 92100 BOULOGNE BILLANCOURT (FR)
(72) Inventeur: Merceron, Jean-Claude, F-92100 Boulogne Billancourt (FR)
(74) Mandataire: Derambure, Christian

(56) Documents cités:
- EP-A- 0 399 546
- FR-A- 717 124
- US-A- 5 018 289
- US-A- 5 138 781

## Description

L'invention concerne un dispositif d'affichage a défilement horizontal et plus particulièrement un dispositif d'affichage dont les affiches sont amovibles de façon indépendante les unes des autres. L'invention concerne aussi un dispositif de chargement d'affiche pour les dispositifs d'affichage à déroulement horizontal.

On connaît de nombreux dispositifs d'affichage à défilement horizontal, notamment publicitaire, destinés à la réclame. Ces dispositifs présentent tous un inconvénient majeur en ce qu'il est toujours difficile de changer une affiche indépendamment des autres.

On connaît déjà des dispositifs comprenant deux arbres parallèles maintenant en tension un tapis sans fin ménageant des compartiments dans lesquels sont disposées les affiches. Un tel dispositif n'est pas applicable aux tailles d'affiches que l'on rencontre couramment dans les rues à savoir 4 m x 3 m (4x3). D'une part, le tapis sans fin à entraîner serait trop lourd et nécessiterait de gros moyens d'entraînement et d'autre part, il semble très compliqué de mettre au point des outils ou des procédés rapides pour glisser des affiches 4x3 dans de tels logements sans les plier ou les froisser lors de leur mise en place.

On connaît par ailleurs des dispositifs présentant une pluralité d'arbres parallèles permettant d'augmenter le nombre d'affiches présentables successivement.

Ces arbres maintiennent en tension une bande sans fin à chacune de leur extrémité et une pluralité de barres transversales fixées à leurs extrémités aux bandes sans fin sert à fixer les affiches au moyen de crochets. De même que pour le cas précédent, ce dispositif n'est pas adapté à l'affichage 4x3. En effet, du fait de ses grandes dimensions, une affiche 4x3 montée sur le dispositif ci-dessus à tendance à se froncer sous son propre poids puisqu'elle n'est pas soutenue par le haut.

EP-A-0 214 587, US-A-5 018 289, et US-A-5 138 781 concernent un dispositif avec une pluralité d'arbres tels que définis dans le cas précédent, maintenant en tension une chaîne haute et une chaîne basse. Chaque affiche est d'une part associée à la chaîne haute et à la chaîne basse par l'intermédiaire d'une pluralité d'éléments élastiques reliant l'affiche aux chaînes et d'autre part associée avec les affiches précédente et suivante de telle sorte qu'elles réalisent toutes ensembles un tapis sans fin. Du fait que les affiches sont attachées sur les quatre côtés, qui plus est avec des systèmes peu pratiques, le temps passé pour changer une ou deux affiches parmi l'ensemble est long et le travail laborieux et, en outre, dans le cas d'affiche 4x3 voir plus grande, il faut que le matériau constituant l'affiche soit résistant aux déchirures pouvant être provoquées par la tension due aux éléments élastiques, enfin chaque affiche étant maintenue sur ses quatres côtés, celle-ci en cas de variation hygrométrique, se déforme en générant des faux plis pouvant altérer sa planéité, voir des déchirures. En effet pour une affiche exposée aux intempéries dans un caisson plus ou moins étanche, la variation de longueur et de largeur de l'affiche peut aller jusqu'à 10% entre la nuit et la position au zénith du soleil.

Un but de la présente invention est de fournir un dispositif d'affichage à défilement horizontal obviant aux inconvénients cités ci-dessus permettant un changement d'affiche simplifié.

A cet effet l'invention concerne un dispositif d'affichage à défilement horizontal comportant, en position de service, dans un caisson ayant au moins une face de visualisation plane, une pluralité de rouleaux verticaux parallèles les uns aux autres, comportant, à chacune de leurs extrémités respectivement supérieure et inférieure, des moyens de positionnement et de guidage respectivement d'une bande sans fin horizontale haute et d'une bande sans fin horizontale basse, au moins un des rouleaux étant pourvu d'un système moteur et au moins un des rouleaux étant pourvu d'un moyen tendeur, le système moteur et le moyen tendeur permettant l'entraînement synchrone et la tension des bandes sans fin haute et basse; une pluralité de panneaux souples de présentation de hauteur sensiblement égale à la distance séparant les bandes sans fin haute et basse et de largeur constante, chaque panneau étant associé à la bande sans fin haute de façon amovible, le long du bord longitudinal supérieur du panneau. Selon l'invention chaque panneau est associé à la bande sans fin basse de façon amovible, uniquement en chacun des deux coins inférieurs du panneau.

Un des avantages de l'invention est donc de pouvoir facilement changer une ou plusieurs des affiches de façon plus aisée que dans l'art antérieur. Un autre avantage de la présente invention est de laisser le bas du panneau exempt de système d'accrochage en dehors des coins inférieurs. De ce fait le bord libre du panneau permet de compenser pour partie les variations de surface de l'affiche dues aux variations du degré hygrométrique dans le caisson.

Un autre but de la présente invention est de proposer un dispositif de chargement rapide d'affiche, limitant sensiblement le temps d'intervention et le nombre d'intervenants pour changer une ou plusieurs affiches d'un dispositif d'affichage à défilement horizontal, notamment du type de celui décrit ci-dessus.

A cet effet l'invention concerne un dispositif de chargement d'affiche pour un dispositif d'affichage à défilement horizontal tel que décrit ci-dessus. Selon l'invention le dispositif de chargement comprend des moyens de porte de chargement donnant accès à l'intérieur du caisson à proximité d'un des rouleaux ; des moyens de cassette ayant un axe de cassette autour duquel, en mode chargement, est enroulée au moins une affiche à charger sur le dispositif d'affichage à défilement horizontal; des moyens de couplage amovible pour monter lesdits moyens de cassette sur le dispositif d'affichage à défilement horizontal en regard des moyens de porte de chargement, de telle sorte qu'en position montée des moyens de cassette, l'axe de cassette soit parallèle aux axes des rouleaux à hauteur et à proximité de l'un d'eux ; des moyens amovibles d'association de l'affiche à charger sur les bandes sans fin ; et des moyens de rotation pour permettre la mise en rotation de l'axe de déroulement pour le déroulement de l'affiche à charger.

L'un des avantages de ce deuxième but de l'invention est de permettre à une seule personne de charger une ou plusieurs affiches sur un dispositif d'affichage à défilement horizontal dans un temps réduit et notamment plus vite qu'avec les méthodes ou dispositifs actuellement utilisés.

D'autres caractéristiques et avantages de l'invention résulteront de la description qui va suivre en référence aux dessins annexés dans lesquels :
- la figure 1 représente une vue extérieure de face schématique d'un panneau selon un premier mode de réalisation de l'invention.
- la figure 2 représente une vue extérieure de face schématique d'un panneau accroché sur les bandes sans fin haute et basse selon le premier mode de réalisation de l'invention.
- la figure 3 représente une vue en coupe schématique selon la ligne III-III de la représentation de la figure 2.
- la figure 4 représente une vue schématique d'un chemin d'enroulement mécanique des panneaux selon l'invention.
- la figure 5 est une vue schématique en coupe transversale d'un maillon de chaîne porteur d'un plot ou d'un ergot selon l'invention.
- la figure 6 est une vue schématique en coupe transversale d'un maillon de chaîne porteur d'un crochet selon l'invention.
- la figure 7 est une vue schématique en coupe d'un emboîtement ou d'un encliquetage de deux profilés selon l'invention.
- la figure 8 est une vue schématique en coupe d'un encliquetage avec pièces élastiques rapportées selon l'invention.
- la figure 9 est une vue schématique en coupe d'un encliquetage avec bande élastique rapportée selon l'invention.
- la figure 10 est une vue schématique de face de la bande élastique de la figure 9.
- la figure 11 est une vue partielle schématique d'un détail d'un panneau selon un deuxième mode de réalisation de l'invention.
- la figure 12 est une vue partielle schématique en coupe selon la ligne XII-XII de la représentation de la figure 11.
- la figure 13 est une vue schématique partielle d'un dispositif de chargement d'affiche selon l'invention.

Le dispositif d'affichage à défilement horizontal référencé 1 comprend en position de service un caisson 2 supportant une pluralité de rouleaux 5 d'axes de rotation verticaux. Ces rouleaux verticaux 5 comportent à chacune de leurs extrémités respectivement supérieure 6a et inférieure 6b, des moyens de positionnement et de guidage 7 respectivement d'une bande sans fin haute 8 horizontale et d'une bande sans fin basse 9 horizontale. L'un au moins des rouleaux comprend un système moteur 40 pouvant entraîner les bandes sans fin haute 8 et basse 9 de façon synchrone. L'un au moins des rouleaux dispose de moyens tendeurs 41 aptes à générer une tension convenable des bandes sans fin haute 8 et basse 9. Le dispositif d'affichage 1 comporte en outre une pluralité de panneaux souples de présentation 4 de hauteur et de largeur constantes. Chaque panneau 4 est associé à la bande sans fin haute 8 de façon amovible et indépendante des autres panneaux 4, le long du bord longitudinal supérieur 10 du panneau. Chaque panneau 4 est associé à la bande sans fin basse 9, de façon amovible, uniquement en chacun des deux coins 11a et 11b inférieurs du panneau 4. Le caisson 2 comporte au moins une face de visualisation 3 permettant la visualisation, de l'extérieur, des panneaux 4. Le caisson 2 est généralement, mais non limitativement, de forme parallélépipède rectangle comportant deux grandes faces de visualisation planes 3 et deux petites faces latérales opaques 42. La pluralité de rouleaux 5 est agencée de telle manière que les bandes sans fin haute 8 et basse 9 aient un périmètre maximal tout en ayant une longueur sensiblement multiple de la largeur des panneaux souples 4 et tout en permettant la visualisation correcte, c'est à dire plane et entière, de chaque panneau 4 par les faces de visualisation 3.

Les bandes sans fin haute 8 et basse 9 sont percées de trous 7a régulièrement répartis le long du périmètre de chaque bande sans fin, destinés à coopérer avec des picots 7b répartis de la même façon le long du périmètre de chacune des extrémités 6a, 6b des rouleaux 5. Une telle réalisation permet l'engrenage des bandes sans fin 8, 9 par l'une ou l'autre de leurs faces.

Dans une autre forme de réalisation les bandes sans fin haute 8 et basse 9 sont des chaînes à maillons 50, les extrémités 6a et 6b des rouleaux 5 étant alors pourvues de pignons dentés adaptés aux maillons 50. De même que précédemment une telle réalisation permet l'engrenage des bandes sans fin 8,9 par l'une ou l'autre de leurs faces.

Les panneaux souples de présentation 4 comprennent chacun une affiche souple 20 préférentiellement en papier de forme générale rectangulaire de hauteur et de largeur déterminées, portant la publicité ou le texte informatif que l'on désire exposer, et une bande souple 21 présentant des perforations 14 régulièrement réparties le long d'une ligne longitudinale médiane 23. Cette bande souple 21 est collée sur une bordure longitudinale supérieure 24 de l'affiche souple 20 de telle sorte que le panneau 4 résultant présente un bord longitudinal supérieur 10 avec des perforations 14 destinées à coopérer avec des plots d'accrochage 12 répartis de la même façon le long d'une ligne inférieure 13 de la bande sans fin haute 8.

Les plots 12 sont de symétrie de révolution d'axe perpendiculaire à la bande sans fin haute 8 et comportent une partie renflée suivie d'un épaulement formant gorge avec la bande sans fin haute 8. La bande souple 21 comporte des perforations 14 de forme ovale par exemple de grand axe confondu avec la ligne longitudinale médiane 23 de la bande souple 21 de telle sorte que les perforations 14 passent en force le renflement des plots 12 et viennent en repos dans la gorge formée avec la bande sans fin haute 8.

Dans un premier mode de réalisation représenté sur la figure 1, chaque panneau 4 comprend, en outre, deux profilés 25 en forme de "L" rigides. Chaque bordure latérale 28 de l'affiche 20 est collée sur une aile 27 d'un des profilés 25, de telle sorte que le panneau 4 ainsi réalisé se présente sous la forme d'une banderole maintenue latéralement de part et d'autre par les profilés 25 formant tuteurs.

Dans un deuxième mode de réalisation représenté figures 11 et 12, chaque panneau 4 comprend deux profilés 25 présentant des plots d'accrochage latéral 70 régulièrement répartis destinés à coopérer avec des perforations latérales 71 réparties de façon correspondante le long des bordures latérales 28 de l'affiche souple 20.

Avantageusement des éléments de profilé 74 de verrouillage amovibles sont rapportés sur les profilés 25. Ces éléments 74 coopèrent avec lesdits plots d'accrochage latéral 70 pour prendre en sandwich les bordures latérales 28 des affiches souples 20.

Dans le deuxième mode de réalisation représenté sur les figures 11 et 12, les éléments de verrouillage 74 comprennent des trous de verrouillage chacun ayant une première partie 75 de diamètre légèrement supérieur au diamètre de la tête de plot 72 prolongée dans la direction longitudinale par une deuxième partie 76 de largeur inférieure au diamètre de la tête de plot 72. Le montage des éléments de verrouillage se fait en deux étapes à savoir une première étape où les premières parties des trous de verrouillage sont passées autour des têtes de plot en regard, puis une deuxième étape où l'élément de verrouillage est déplacé dans une direction longitudinale de sorte que le bord périphérique de chaque deuxième partie des trous de verrouillage vient se bloquer autour d'un axe 73 sous la tête 72 du plot associé.

Dans un autre mode de réalisation non représenté les éléments de verrouillage sont des profilés capot associés aux profilés d'affiche par une charnière, de telle sorte que dans une position ouverte ils donnent accès aux plots et dans une position fermée ils recouvrent les dits plots et pincent en outre le bord latéral de l'affiche.

Avantageusement, deux profilés 25 adjacents de deux panneaux 4 différents sont associés l'un à l'autre par des éléments élastiques.

Quelque soit le mode de réalisation chaque profilé 25 présente un premier moyen d'accrochage 26 à la bande sans fin haute 8 et un deuxième moyen d'accrochage à la bande sans fin basse 9.

Chaque profilé 25 présente un trou 26 dans l'aile 27 côté bande souple 21 faisant office de premier moyen d'accrochage 26 et destiné à coopérer avec un ergot 29 d'accrochage disposé sur la bande sans fin haute 8.

Une fois le panneau 4 monté sur la bande sans fin haute 8 d'une part par coopération des perforations 14 de la bande souple 21 avec les plots 12 de la bande sans fin haute 8 et d'autre part par coopération des trous 26 des profilés 25 avec les ergots 29 de la bande sans fin haute 8, chaque profilé présente une extrémité basse faisant office de coin inférieur 11a, 11b à l'aplomb d'un troisième moyen d'accrochage 32 associé à la bande sans fin basse 9 destiné à coopérer avec le deuxième moyen d'accrochage 15.

Le troisième moyen d'accrochage 32 est un crochet 32 solidaire de la bande sans fin basse 9 et le deuxième moyen d'accrochage 15 est un élément élastique 30 associé au profilé 25 par des moyens amovibles 31, par exemple, par encliquetage, par utilisation de bouton pression, ou par un système de type jarretelle, tendu entre le profilé 25 et le crochet 32.

Les rouleaux 5 comportent des gorges annulaires haute 33 et basse 34 réalisées dans respectivement les extrémités haute 6a et basse 6b en regard respectivement des plots 12 et des crochets 32. Ces gorges sont dimensionnées pour permettre le passage des plots 12 et des crochets 32 lorsque les bandes sans fin 8, 9 passent autour des rouleaux 5, les plots et les crochets saillant vers l'intérieur. De ce fait aucune tension n'est créée sur les bandes sans fin haute 8 et basse 9 ou sur l'affiche 20.

La partie centrale 35 des rouleaux est constituée par un axe vertical joignant les deux extrémités 6a, 6b entouré d'un matériau très élastique et très souple par exemple de la mousse de polyuréthanne ou équivalent. De ce fait lorsque les bandes sans fin 8, 9 passent autour des rouleaux 5, les profilés 25 saillant vers l'intérieur, ces derniers s'encastrent dans la mousse de polyuréthanne ne créant aucune tension au niveau des bandes sans fin haute 8 et basse 9 ou de l'affiche 20.

Tous les éléments constitutifs du dispositif 1 sont dimensionnés de telle sorte que les affiches 20 soient sensiblement confondues avec le plan de la fibre neutre des bandes sans fin haute et basse. Ainsi ces affiches 20 ne subissent aucune traction (génératrice de déchirure) et aucune compression (génératrice de froncement) et peuvent être en papier du type de celui des affiches collée 4x3 sans traitement spécifique anti-déchirure. En outre, le fait que le bord inférieur de l'affiche soit libre permet de compenser sans déformation gênante de l'affiche, les variations de tension du papier dues au degré d'hygrométrie. Dans le deuxième mode de réalisation, ces avantages sont optimisés du fait de la présence du jeu relatif entre l'affiche et ses profilés.

La figure 4 représente une vue schématique d'un dispositif 1 vu de trois quart comportant six rouleaux 5 permettant le défilement de quatre panneaux 4 avec deux faces de visualisation. Il est évident qu'en augmentant le nombre de rouleaux 5 on obtiendrait un dispositif 1 permettant le défilement de plus d'affiches sans sortir du cadre de la présente invention telle que définie dans les revendications.

Les faces de visualisation 3 sont amovibles afin de pouvoir les nettoyer et assurer la maintenance lourde du dispositif. Les faces latérales opaques 42 sont elles aussi amovibles de manière à permettre le retrait ou le chargement rapide des affiches. Le dispositif de défilement 1 peut comporter de façon connue au moins une source lumineuse, disposée derrière les panneaux pour assurer l'éclairage de nuit diffusant ou non des affiches.

L'invention concerne aussi un dispositif de chargement d'affiche pour un dispositif d'affichage à défilement horizontal 1. Le dispositif d'affichage à défilement horizontal est du type comportant, en position de service, dans un caisson 2 ayant au moins une face de visualisation plane 3, une pluralité de rouleaux verticaux 5 parallèles les uns aux autres, l'un au moins des rouleaux 5 étant pourvu d'un système moteur 40 et l'un au moins des rouleaux 5 étant pourvu d'un moyen tendeur 41 permettant l'entraînement et la tension des bandes sans fin horizontales 8,9 ; une pluralité de panneaux souples de présentation 4, de hauteur et de largeur constante, chaque panneau 4 étant associés aux bandes sans fin 8,9 de façon amovible.

Le dispositif de chargement selon l'invention comprend des moyens de porte de chargement 42 donnant accès à l'intérieur du caisson 2 à proximité d'un des rouleaux 5, des moyens de cassette amovible 89 ayant un axe de cassette 90 autour duquel, en mode chargement, est enroulée au moins une affiche 20 à charger sur le dispositif d'affichage à défilement horizontal 1 ; des moyens de couplage amovible 92 pour monter lesdits moyens de cassette amovible 89 sur le dispositif d'affichage à défilement horizontal 1 en regard des moyens de porte de chargement 42, de telle sorte qu'en position montée des moyens de cassette amovible 89, l'axe de cassette 90 soit parallèle aux rouleaux 5 ; des moyens amovibles d'association de l'affiche à charger 20 sur les bandes sans fin 8,9 ; et des moyens de rotation 93 pour permettre la mise en rotation de l'axe de cassette 90 et le déroulement de l'affiche à charger 20.

Les moyens de rotation 93 sont des moyens de roue libre 94 dans le sens de déroulement, en mode chargement, l'affiche 20 étant dévidée des moyens de cassette 89 par entraînement des bandes sans fin 8,9 par le système moteur 40.

Les moyens de rotation 93 comprennent en outre des moyens moteur 96 pour mettre en rotation l'axe de cassette 90 dans le sens d'enroulement pour, en mode déchargement, décharger une affiche 20 du dispositif d'affichage à défilement horizontal 1 par enroulement de ladite affiche 20 sur l'axe de cassette 90.

Les moyens moteur 96 sont synchronisés avec le système moteur 40. Ainsi l'affiche 20 déchargée du dispositif d'affichage 1 ne subit aucune tension relative entre le dispositif d'affichage 1 et les moyens de cassette 89.

Avantageusement les moyens moteur 96 comprennent le système moteur 40 et des moyens de couplage et de synchronisation 95 dudit système moteur 40 avec les moyens de rotation 93.

Dans la forme de réalisation représentée sur la figure 13 et donnée à titre d'exemple non limitatif : Les moyens de cassettes 89 comprennent un disque 97 sur lequel est monté solidaire et de façon perpendiculaire centrée, l'axe de cassette 90.

Les moyens de couplage amovible 92 comprennent un plateau 99 monté au bout d'un axe 100 parallèle aux rouleaux 5, ledit axe 100 étant disposé en partie inférieure du caisson. Le plateau comprend un ergot 101 décentré et un prolongement 102 de l'axe 100 destinés à coopérer avec respectivement un trou décentré 98 réalisé dans le disque 97 et une cavité 103 réalisée dans la face inférieure du disque 97. L'axe 100 est mobile en rotation autour de son axe et est sensiblement disposé à proximité d'un rouleau 5. Le plateau 99 est perpendiculaire à l'axe 100 et affleure sensiblement le haut de la bande sans fin basse. L'extrémité libre de l'axe de cassette 90 coopère de façon amovible avec un moyen de retenue (non représenté) disposé en partie supérieure du caisson et en regard de l'axe 100, lequel moyen de retenue maintient verticalement l'axe de cassette, tout en le laissant libre en rotation.

Les moyens de rotation comprennent un pignon 94 à roue libre dans le sens de déroulement de l'affiche, disposé à l'extrémité de l'axe 100 opposée au plateau 99, un pignon 105 couplé au moteur 40 par l'intermédiaire des moyens de couplage et de synchronisation 95. Les pignons 94 et 105 sont couplés l'un à l'autre par une courroie 104 ou équivalent.

Dans une forme de réalisation le dispositif d'affichage à défilement horizontal 1 est du type décrit plus haut.

Avantageusement les affiches 20 sont du type selon le deuxième mode de réalisation ayant des bordures latérales 28 amovibles des profilés 25.

De même les profilés 25 restent à demeure entre les bandes sans fin haute et basse 8, 9 du dispositif 1.

En mode chargement les étapes de fonctionnement sont les suivantes :
- ouverture des moyens de porte 42;
- actionnement du dispositif de défilement 1 dans un sens de défilement jusqu'à l'apparition d'un profilé 25 libre ;
- mise en place de la cassette de l'affiche 20 a charger; d'une part par coopération du disque 97 et du plateau 99 et d'autre part par coopération du moyen de retenue et de l'extrémité libre de l'axe de cassette 90 ;
- association de la bordure latérale de l'affiche à charger sur le profilé libre 25;
- actionnement du dispositif de défilement 1 dans le même sens de défilement, l'affiche 20 se déroulant de la cassette 89 sous l'action du défilement, l'axe 100 étant en roue libre, l'association du bord supérieur 10 de l'affiche 20 avec la bande sans fin haute 8 se faisant automatiquement ou semi automatiquement;
- Une fois l'affiche 20 totalement déroulée de la cassette 89, arrêt du défilement et association de l'autre bordure latérale 28 de l'affiche avec le profilé 25 en regard.
- les étapes ci-dessus sont répétées autant de fois qu'il y a d'affiches 20 à charger. Une cassette 89 peut comporter plusieurs affiches à la suite.

En mode déchargement les étapes de fonctionnement sont les suivantes :
- Désassociation de la bordure latérale 28 de l'affiche à décharger du profilé 25 ;
- Association de ladite bordure 28 sur l'axe de cassette 90 ;
- Actionnement du dispositif de défilement 1 dans le sens de défilement opposé au sens du mode de chargement, désassociation automatique ou semi automatique du bord supérieur 10 de l'affiche de la bande sans fin haute 8 ; l'axe 100 est entraîné en rotation synchronisée avec la vitesse de défilement ; l'affiche à décharger 20 est enroulée autour de l'axe de cassette 90 ;
- Arrêt du défilement lorsque le deuxième profilé 25 apparait, et désassociation de la bordure latérale restante dudit profilé 25.
- Les étapes ci dessus sont répétées autant de fois qu'il y a d'affiches à décharger. Une même cassette 89 peut servir pour décharger plusieurs affiches à la suite.

Dans d'autres modes de réalisation du dispositif d'affichage, les profilés 25 pourraient être de telle sorte que sur deux profilés adjacents de deux panneaux 4, l'un soit associé sur les bandes sans fin haute et basse tel que décrit dans les modes de réalisation et l'autre soit emboîtable ou encastrable sur le précédent parallèlement à leur axe longitudinal respectif (figure 7), ou bien ces deux profilés pourraient être associés entre eux grâce à quelques éléments élastiques rapportés 61, empêchant les panneaux de se bomber, ce bombage pouvant générer des déchirures (fig 8) par frottement de l'affiche sur le caisson.

Ces deux profilés pourraient aussi être associés entre eux grâce à une bande transversale élastique 59 tendue entre la bande sans fin haute et la bande sans fin basse et pourvue de boutons élastiques 60 liant les deux profilés 25. Cette bande possède deux trous 62 supérieurs coopérant avec les ergots 29 de la bande sans fin haute ou de la chaîne haute et deux trous inférieurs 63 coopérant avec les crochets de la bande sans fin basse ou de la chaîne basse (fig 9 et 10). Cette bande a pour avantage d'obturer l'espace existant entre deux panneaux et ainsi d'éviter un rai de lumière désagréable pour le passant dû à l'éclairage de nuit des affiches.

## Revendications

1. Dispositif d'affichage à défilement horizontal (1) comportant, en position de service, dans un caisson (2) ayant au moins une face de visualisation plane (3), une pluralité de rouleaux verticaux (5) parallèles les uns aux autres comportant à chacune de leurs extrémités respectivement supérieure (6a) et inférieure (6b), des moyens de positionnement et de guidage (7) respectivement d'une bande sans fin horizontale haute (8) et d'une bande sans fin horizontale basse (9), au moins un des rouleaux (5) étant pourvu d'un système moteur (40) et au moins un des rouleaux (5) étant pourvu d'un moyen tendeur (41), le système moteur (40) et le moyen tendeur (41) permettant l'entraînement synchrone et la tension des bandes sans fin haute (8) et basse (9); une pluralité de panneaux souples de présentation (4) de hauteur sensiblement égale à la distance séparant les bandes sans fin haute (8) et basse (9) et de largeur constante, chaque panneau (4) étant associé à la bande sans fin haute (8) de façon amovible, le long du bord longitudinal (10) supérieur du panneau (4), caractérisé en ce que chaque panneau (4) est associé à la bande sans fin basse (9) de façon amovible, uniquement en chacun des deux coins inférieurs (11a, 11b) du panneau (4).

2. Dispositif d'affichage à défilement horizontal selon la revendication 1 caractérisée en ce que l'association de chaque panneau (4) aux bandes sans fin haute (8) et basse (9) est indépendante des autres panneaux (4).

3. Dispositif d'affichage à défilement horizontal selon la revendication 1 caractérisé en ce que l'association de chaque panneau (4) aux bandes sans fin haute (8) et basse (9) est dépendante d'au moins un panneau (4) qui lui est juste adjacent.

4. Dispositif d'affichage à défilement horizontal selon l'une quelconque des revendications 1 à 3 caractérisé en ce que la bande sans fin haute (8) présente des plots (12) d'accrochage régulièrement répartis le long d'une ligne inférieure (13) de la bande sans fin haute (8), destinés à coopérer avec les perforations (14) réparties de façon correspondante le long du bord longitudinal supérieur (10) de chaque panneau (4) souple.

5. Dispositif d'affichage à défilement horizontal selon l'une quelconque des revendications 1 à 4 caractérisé en ce que chaque panneau souple (4) comprend une affiche souple (20) de forme déterminée, une bande souple (21) présentant les perforations (14) régulièrement réparties le long d'une ligne longitudinale médiane (23), collée sur une bordure longitudinale supérieure (24) de l'affiche souple (20), et deux profilés (25) en forme de "L" rigides, chaque bordure latérale de l'affiche souple (20) étant collée sur une aile (27) d'un des profilés (25).

6. Dispositif d'affichage à défilement horizontal selon la revendication 5 caractérisé en ce que les plots d'accrochage (12) comportent une partie renflée suivie d'un épaulement formant gorge avec la bande sans fin haute (8) et que les perforations (14) sont de forme ovale.

7. Dispositif d'affichage à défilement horizontal selon l'une des revendications 5 à 6 caractérisé en ce que quand les panneaux (4) sont montés sur la bande sans fin haute (8), chaque coin inférieur (11a, 11b) de chaque panneau (4) est à l'aplomb d'un moyen d'accrochage (32) associé à la bande sans fin basse (9).

8. Dispositif d'affichage à défilement horizontal selon l'une quelconque des revendications 5 à 7 caractérisé en ce que chaque profilé (25) de chaque panneau (4) présente un premier moyen d'accrochage indépendant (26) à la bande sans fin haute (8) et un deuxième moyen d'accrochage indépendant (30, 31) à la bande sans fin basse (9).

9. Dispositif d'affichage à défilement horizontal selon la revendication 8 caractérisé en ce que le premier moyen d'accrochage indépendant est un trou (26) dans l'aile (27) côté bande souple (21) destiné à coopérer avec un ergot (29) d'accrochage disposé sur la bande sans fin haute (8).

10. Dispositif d'affichage à défilement horizontal selon la revendication 8 ou 9 caractérisé en ce que le deuxième moyen d'accrochage indépendant est un élément élastique (30) associé par des moyens amovibles (31), à l'extrémité du profilé (25), côté bande sans fin basse (9), faisant office de coin inférieur (11a, 11b) et le moyen d'accrochage (32) associé à la bande sans fin basse (9) est un crochet (32) sur lequel vient s'accrocher l'élément élastique (30).

11. Dispositif d'affichage à défilement horizontal selon l'une quelconque des revendications 5 à 10 caractérisé en ce que deux profilés (25) adjacents de deux panneaux (4) différents sont associés l'un à l'autre par des éléments élastiques (61) amovibles rapportés venant se cliper sur les profilés (25).

12. Dispositif d'affichage à défilement horizontal selon l'une quelconque des revendications 5 à 10 caractérisé en ce qu'une bande élastique souple (59) est tendue entre les deux bandes sans fin (8) (9) en regard de l'espace existant entre deux panneaux (4) consécutifs ladite bande étant attachée d'une part aux ergots (29) de la bande sans fin haute (8) et aux crochets (32) de la bande sans fin basse, et comprenant des boutons élastiques (60) associant l'un à l'autre les deux profilés (25).

13. Dispositif d'affichage à défilement horizontal selon l'une quelconque des revendications 5 à 10 caractérisé en ce que sur deux profilés (25) adjacents de deux panneaux (4) différents, l'un est associé sur la bande sans fin haute (8) par un trou (26) dans l'aile (27) coopérant avec un ergot (29) de la bande sans fin haute (8), et associé sur la bande sans fin basse (9) par un élément élastique (30) venant s'accrocher à un crochet (32) de la bande sans fin basse (9), l'autre étant encliquetable ou emboîtable au premier tout au long de leur axe longitudinal.

14. Dispositif d'affichage à défilement horizontal selon l'une des revendications 5 à 10 caractérisé en ce que les ailes (27) des profilés (25) comprennent des plots d'accrochage latéral (70) de l'affiche souple (20) régulièrement répartis, destinés à coopérer avec des perforations latérales (71) réparties de façon correspondante le long des bordures latérales (28) de l'affiche souple (20).

15. Dispositif d'affichage à défilement horizontal selon la revendication 14 caractérisé en ce que les plots d'accrochage latéral (70) de l'affiche souple (20) comprennent chacun une tête plate (72) et un axe (73) perpendiculaire à la tête et à l'aile, les bordures latérales (28) de l'affiche souple (20) présentant lesdites perforations latérales (71) de forme ovale de grand axe suivant l'axe longitudinal des profilés.

16. Dispositif d'affichage à défilement horizontal selon l'une quelconque des revendications 14 ou 15 caractérisé en ce qu'il comprend en outre des éléments de profilé de verrouillage (74) amovibles rapportés sur les profilés de panneaux, ayant des trous de verrouillage (75) coopérant avec lesdits plots d'accrochage latéral (70) pour prendre en sandwich les bordures latérales des affiches souples.

17. Dispositif d'affichage à défilement horizontal selon la revendication 16 caractérisé en ce que les trous de verrouillage (75) comprennent une première partie de diamètre légèrement supérieur au diamètre de la tête (72) de plot prolongée dans la direction longitudinale par une deuxième partie de largeur inférieur au diamètre de la tête de plot.

18. Dispositif d'affichage à défilement horizontal selon l'une quelconque des revendications 14 à 17 caractérisé en ce que deux profilés (25) adjacents de deux panneaux (4) différents sont associés l'un à l'autre par des éléments élastiques (61).

19. Dispositif d'affichage à défilement horizontal selon l'une des revendications 10 à 18 caractérisé en ce que les extrémités (6a, 6b) de chaque rouleau (5) comportent des gorges annulaires haute (33) et basse (34) en regard respectivement des plots (12) et des crochets (32), dimensionnées pour permettre le passage des plots (12) et des crochets (32) dans le cas où les bandes sans fin haute (8) et basse (9) passent autour des rouleaux (5), les plots (12) et les crochets (32) saillant radialement vers l'intérieur.

20. Dispositif d'affichage à défilement horizontal selon l'une quelconque des revendications 1 à 19 caractérisé en ce que chaque rouleau (5) présente une partie centrale (35) constituée par un axe vertical joignant les deux extrémités (6a, 6b) entouré par un matériau très élastique et très souple.

21. Dispositif d'affichage à défilement horizontal selon l'une quelconque des revendications 1 à 20 caractérisé en ce que les bandes sans fin haute et basse sont des chaînes respectivement haute et basse, certains maillons (50) de la chaîne haute portant des plots d'accrochage (12) régulièrement répartis et certains maillons (50) de la chaîne basse portant des moyen d'accrochage (32) des coins inférieurs (11a, 11b) des panneaux (4).

22. Dispositif d'affichage à défilement horizontal selon l'une quelconque des revendications 1 à 20 caractérisé en ce que les bandes sans fin haute et basse sont des bandes percées de trous (7a) régulièrement espacés coopérant avec des picots (7b) montés sur les extrémités des rouleaux.

23. Dispositif d'affichage à défilement horizontal selon l'une quelconque des revendications 1 à 22 caractérisé en ce que les éléments constitutifs du dispositif sont dimensionnés et disposés de telle sorte que les affiches (20) passent par un plan confondu avec la fibre neutre des bandes sans fin haute (8) et basse (9).

24. Dispositif de chargement d'affiche d'un dispositif d'affichage à défilement horizontal (1) tel que décrit dans la revendication 1, ledit dispositif de chargement étant caractérisé en ce qu'il comprend des moyens de porte de chargement (42) donnant accès à l'intérieur du caisson (2) à proximité d'un des rouleaux (5), des moyens de cassette amovible (89) ayant un axe de cassette (90) autour duquel, en mode chargement, est enroulée au moins une affiche (20) à charger sur le dispositif d'affichage (1) à défilement horizontal; des moyens de couplage (92) amovible pour monter lesdits moyens de cassette amovible (89) sur le dispositif d'affichage (1) à défilement horizontal en regard des moyens de porte de chargement ouverts (42), de telle sorte qu'en position montée des moyens de cassette amovible (89), l'axe de cassette (90) soit parallèle aux axes des rouleaux (5) ; des moyens amovibles d'association de l'affiche à charger sur les bandes sans fin (8,9); et des moyens de rotation (93) pour permettre la mise en rotation de l'axe de cassette (90) et le déroulement de l'affiche à charger.

25. Dispositif de chargement d'affiche selon la revendication 24 caractérisé en ce que les moyens de rotation (93) sont des moyens de roue libre (94) dans le sens de déroulement, en mode chargement, l'affiche (20) étant dévidée des moyens de cassette amovible (89) par entraînement de la bande sans fin (8) par le système moteur (40).

26. Dispositif de chargement d'affiche selon la revendication 24 ou 25 caractérisé en ce que les moyens de rotation (93) comprennent en outre des moyens moteur (96) pour mettre en rotation l'axe de cassette (90) dans le sens d'enroulement pour, en mode déchargement, décharger une affiche (20) du dispositif d'affichage (1) à défilement horizontal par enroulement de ladite affiche (20) sur l'axe de cassette (90).

27. Dispositif de chargement selon la revendication 26 caractérisé en ce que les moyens moteur (96) sont synchronisés avec le système moteur (40).

28. Dispositif de chargement selon la revendication 26 ou 27 caractérisé en ce que les moyens moteur comprennent le système moteur (40) et des moyens de couplage et de synchronisation (104, 105, 95) dudit système moteur (40) avec les moyens de rotation (93).

29. Dispositif de chargement selon l'une quelconque des revendication 24 à 28 caractérisé en ce que le dispositif d'affichage à défilement horizontal est selon l'une quelconque des revendications 1 à 23.

## Patentansprüche

1. Plakatanzeigevorrichtung (1) mit horizontalem Durchlauf, umfassend in Betriebsstellung, in einem Kasten (2) mit mindestens einer ebenen Sichtfläche (3), eine Vielzahl von parallel zueinander angeordneten vertikalen Rollen (5), die jeweils an ihrem oberen (6a) und unteren Ende (6b) Positionier- und Führungsmittel (7) für jeweils ein horizontales oberes (8) und ein horizontales unteres Endlosband (9) aufweisen, wobei mindestens eine der Rollen (5) mit einem Motorsystem (40) und mindestens eine der Rollen (5) mit einem Spannmittel (41) versehen ist, wobei das Motorsystem (40) und das Spannmittel (41) den Synchronantrieb und das Spannen des oberen (8) und unteren Endlosbands (9) ermöglichen; eine Vielzahl von flexiblen Anzeigetafeln (4), deren Höhe etwa dem Abstand zwischen dem oberen (8) und dem unteren Endlosband (9) entspricht und deren Breite konstant ist, wobei jede Tafel (4) entlang der oberen Längskante (10) der Tafel (4) mit dem oberen Endlosband (8) lösbar verbunden ist, dadurch gekennzeichnet, daß jede Tafel (4) mit dem unteren Endlosband (9) nur in den beiden unteren Ecken (lla, llb) der Tafel (4) lösbar verbunden ist.

2. Plakatanzeigevorrichtung mit horizontalem Durchlauf nach Anspruch 1, dadurch gekennzeichnet, daß die Verbindung jeder Tafel (4) mit dem oberen (8) und dem unteren Endlosband (9) unabhängig von den anderen Tafeln (4) ist.

3. Plakatanzeigevorrichtung mit horizontalem Durchlauf nach Anspruch 1, dadurch gekennzeichnet, daß die Verbindung jeder Tafel (4) mit dem oberen (8) und dem unteren Endlosband (9) mindestens von einer ihr unmittelbar benachbarten Tafel (4) abhängig ist.

4. Plakatanzeigevorrichtung mit horizontalem Durchlauf nach einem der Ansprüche 1 bis 3, dadurch gekennzeichnet, daß das obere Endlosband (8) Befestigungsstifte (12) aufweist, die entlang einer unteren Linie (13) des oberen Endlosbands (8) regelmäßig verteilt und dazu bestimmt sind, mit Lochungen (14) zusammenzuwirken, die entlang der oberen Längskante (10) jeder flexiblen Tafel (4) entsprechend verteilt sind.

5. Plakatanzeigevorrichtung mit horizontalem Durchlauf nach einem der Ansprüche 1 bis 4, dadurch gekennzeichnet, daß jede flexible Tafel (4) ein flexibles Plakat (20) bestimmter Form, ein flexibles Band (21), welches entlang einer mittleren Längslinie (23) regelmäßig verteilte Lochungen (14) aufweist und auf einen oberen Längsrand (24) des flexiblen Plakats (20) geklebt ist, sowie zwei starre Profile (25) in L-Form umfaßt, wobei jeder Seitenrand des flexiblen Plakats (20) auf einen Flügel (27) eines der Profile (25) geklebt ist.

6. Plakatanzeigevorrichtung mit horizontalem Durchlauf nach Anspruch 5, dadurch gekennzeichnet, daß die Befestigungsstifte (12) einen bauchigen Bereich aufweisen, an den sich ein Ansatz anschließt, welcher mit dem oberen Endlosband (8) eine Nut bildet, und daß die Lochungen (14) oval sind.

7. Plakatanzeigevorrichtung mit horizontalem Durchlauf nach einem der Ansprüche 5 und 6, dadurch gekennzeichnet, daß die Tafeln (4) auf dem oberen Endlosband (8) angebracht sind, wobei jeweils die unteren Ecken (lla, llb) jeder Tafel (4) senkrecht zu einem Befestigungsmittel (32) liegen, welches mit dem unteren Endlosband (9) verbunden ist.

8. Plakatanzeigevorrichtung mit horizontalem Durchlauf nach einem der Ansprüche 5 bis 7, dadurch gekennzeichnet, daß jedes Profil (25) jeder Tafel (4) ein erstes unabhängiges Mittel (26) zur Befestigung am oberen Endlosband (8) und ein zweites unabhängiges Mittel (30, 31) zur Befestigung am unteren Endlosband (9) aufweist.

9. Plakatanzeigevorrichtung mit horizontalem Durchlauf nach Anspruch 8, dadurch gekennzeichnet, daß das erste unabhängige Befestigungsmittel ein im Flügel (27) auf der Seite des flexiblen Bands (21) vorgesehenes Loch (26) ist, das dazu bestimmt ist, mit einem auf dem oberen Endlosband (8) angeordneten Befestigungszapfen (29) zusammenzuwirken.

10. Plakatanzeigevorrichtung mit horizontalem Durchlauf nach einem der Ansprüche 8 oder 9, dadurch gekennzeichnet, daß das zweite unabhängige Befestigungsmittel ein elastisches Element (30) ist, das durch lösbare Mittel (31) auf der Seite des unteren Endlosbands (9) mit dem Ende des Profils (25) verbunden ist, welches als untere Ecke (lla, llb) dient, und daß das mit dem unteren Endlosband (9) verbundene Befestigungsmittel (32) ein Haken (32) ist, an dem sich das elastische Element (30) festhakt.

11. Plakatanzeigevorrichtung mit horizontalem Durchlauf nach einem der Ansprüche 5 bis 10, dadurch gekennzeichnet, daß zwei benachbarte Profile (25) zweier verschiedener Tafeln (4) durch angestückte lösbare elastische Elemente (61), die sich auf die Profile (25) klemmen, miteinander verbunden sind.

12. Plakatanzeigevorrichtung mit horizontalem Durchlauf nach einem der Ansprüche 5 bis 10, dadurch gekennzeichnet, daß dem vorhandenen Raum zwischen zwei aufeinanderfolgenden Tafeln (4) gegenüberliegend ein weichelastisches Band (59) zwischen den beiden Endlosbändern (8, 9) gespannt ist, wobei das Band einerseits an den Zapfen (29) des oberen Endlosbands (8) und andererseits an den Haken (32) des unteren Endlosbands angebracht ist und elastische Noppen (60) aufweist, die die beiden Profile (25) miteinander verbinden.

13. Plakatanzeigevorrichtung mit horizontalem Durchlauf nach einem der Ansprüche 5 bis 10, dadurch gekennzeichnet, daß eins der beiden benachbarten Profile (25) zweier verschiedener Tafeln (4) über ein im Flügel (27) vorgesehenes Loch (26), welches mit einem Zapfen (29) des oberen Endlosbands (8) zusammenwirkt, mit dem oberen Endlosband (8) verbunden ist und über ein elastisches Element (30), welches sich an einem Haken (32) des unteren Endlosbands (9) festhakt, mit dem unteren Endlosband (9) verbunden ist, während das andere in das erste entlang ihrer Längsachse einrastbar oder einsteckbar ist.

14. Plakatanzeigevorrichtung mit horizontalem Durchlauf nach einem der Ansprüche 5 bis 10, dadurch gekennzeichnet, daß die Flügel (27) der Profile (25) regelmäßig verteilte seitliche Befestigungsstifte (70) für das flexible Plakat (20) aufweisen, die dazu bestimmt sind, mit seitlichen Lochungen (71), welche entlang den Seitenrändern (28) des flexiblen Plakats (20) entsprechend verteilt sind, zusammenzuwirken.

15. Plakatanzeigevorrichtung mit horizontalem Durchlauf nach Anspruch 14, dadurch gekennzeichnet, daß die seitlichen Befestigungsstifte (70) für das flexible Plakat (20) jeweils einen Flachkopf (72) und eine quer zum Kopf und zum Flügel verlaufende Achse (73) haben, während die Seitenränder (28) des flexiblen Plakats (20) die genannten seitlichen Lochungen (71) ovaler Form aufweisen, deren Hauptachse der Längsachse der Profile entspricht.

16. Plakatanzeigevorrichtung mit horizontalem Durchlauf nach einem der Ansprüche 14 oder 15, dadurch gekennzeichnet, daß sie außerdem lösbare, an die Tafelprofile angestückte Verriegelungsprofilelemente (74) mit Verriegelungslöchern (75) umfaßt, welche mit den seitlichen Befestigungsstiften (70) zusammenwirken, um die Seitenränder der flexiblen Plakate sandwichartig einzuzwängen.

17. Plakatanzeigevorrichtung mit horizontalem Durchlauf nach Anspruch 16, dadurch gekennzeichnet, daß die Befestigungslöcher (75) einen ersten Bereich etwas größeren Durchmessers als der Durchmesser des Stiftkopfes (72) aufweisen, der in Längsrichtung durch einen zweiten Bereich geringerer Breite als der Durchmesser des Stiftkopfes verlängert wird.

18. Plakatanzeigevorrichtung mit horizontalem Durchlauf nach einem der Ansprüche 14 bis 17, dadurch gekennzeichnet, daß zwei benachbarte Profile (25) zweier verschiedener Tafeln (4) durch elastische Elemente (61) miteinander verbunden sind.

19. Plakatanzeigevorrichtung mit horizontalem Durchlauf nach einem der Ansprüche 10 bis 18, dadurch gekennzeichnet, daß die Enden (6a, 6b) jeder Rolle (5) den Stiften (12) bzw. Haken (32) gegenüberliegend eine obere (33) und untere Ringnut (34) aufweisen, die so bemessen sind, daß sie für den Fall, daß das obere (8) und untere Endlosband (9) um die Rollen (5) laufen, den Durchtritt der Stifte (12) und Haken (32) ermöglichen, wobei die Stifte (12) und Haken (32) radial nach innen vorspringen.

20. Plakatanzeigevorrichtung mit horizontalem Durchlauf nach einem der Ansprüche 1 bis 19, dadurch gekennzeichnet, daß jede Rolle (5) einen Zentralbereich (35) aufweist mit einer vertikalen Achse, die die beiden Enden (6a, 6b) verbindet und mit einem sehr elastischen und sehr geschmeidigen Werkstoff umgeben ist.

21. Plakatanzeigevorrichtung mit horizontalem Durchlauf nach einem der Ansprüche 1 bis 20, dadurch gekennzeichnet, daß das obere und untere Endlosband eine obere bzw. untere Kette darstellen, wobei bestimmte Glieder (50) der oberen Kette regelmäßig verteilte Befestigungsstifte (12) tragen und bestimmte Glieder (50) der unteren Kette Befestigungsmittel (32) für die unteren Ecken (lla, llb) der Tafeln (4) tragen.

22. Plakatanzeigevorrichtung mit horizontalem Durchlauf nach einem der Ansprüche 1 bis 20, dadurch gekennzeichnet, daß das obere und untere Endlosband Bänder mit in regelmäßigem Abstand angeordneten Löchern (7a) darstellen, welche mit auf den Enden der Rollen montierten Zapfen (7b) zusammenwirken.

23. Plakatanzeigevorrichtung mit horizontalem Durchlauf nach einem der Ansprüche 1 bis 22, dadurch gekennzeichnet, daß die Bauteile der Vorrichtung so bemessen und angeordnet sind, daß die Plakate (20) über eine Ebene laufen, die mit der Nullachse des oberen (8) und unteren Endlosbands (9) zusammenfließt.

24. Plakatladevorrichtung für eine Plakatanzeigevorrichtung (1) mit horizontalem Durchlauf, so wie sie in Anspruch 1 beschrieben ist, wobei die Plakatladevorrichtung dadurch gekennzeichnet ist, daß sie Mittel in Form einer Ladetür (42) umfaßt, die den Innenraum des Kastens (2) in der Nähe einer der Rollen (5) zugänglich macht, Mittel in Form einer herausnehmbaren Kassette (89) mit einer Kassettenachse (90), um die im Ladebetrieb mindestens ein Plakat (20) gewickelt ist, das auf die Plakatanzeigevorrichtung (1) mit horizontalem Durchlauf geladen werden soll, lösbare Kopplungsmittel (92) für die Montage der herausnehmbaren Kassette (89) auf die Plakatanzeigevorrichtung (1) mit horizontalem Durchlauf auf der gegenüberliegenden Seite der offenen Ladetür (42), so daß in Einbaulage der herausnehmbaren Kassette (89) die Kassettenachse (90) parallel zu den Rollen (5) verläuft, lösbare Mittel zur Verbindung des zu ladenden Plakats mit den Endlosbändern (8, 9), sowie Rotationsmittel (93) , durch die die Kassettenachse (90) in Drehbewegung versetzt und das Abrollen des zu ladenden Plakats ermöglicht wird.

25. Plakatladevorrichtung nach Anspruch 24, dadurch gekennzeichnet, daß die Rotationsmittel (93) in Abrollrichtung freilaufende Mittel (94) sind, wobei das Plakat (20) im Ladebetrieb durch den vom Motorsystem (40) bewirkten Antrieb des Endlosbands (8) von der herausnehmbaren Kassette (89) abrollt.

26. Plakatladevorrichtung nach Anspruch 24 oder 25, dadurch gekennzeichnet, daß die Rotationsmittel (93) außerdem Antriebsmittel (96) umfassen, mit denen die Kassettenachse (90) in Aufrollrichtung in Drehbewegung versetzt wird, um im Entladebetrieb ein Plakat (20) von der Plakatanzeigevorrichtung (1) mit horizontalem Durchlauf auf der Kassettenachse (90) zu entladen.

27. Plakatladevorrichtung nach Anspruch 26, dadurch gekennzeichnet, daß die Antriebsmittel (96) und das Motorsystem (40) synchron arbeiten.

28. Plakatladevorrichtung nach Anspruch 26 oder 27, dadurch gekennzeichnet, daß die Antriebsmittel das Motorsystem (40) und die Kopplungs- und Synchronisationsmittel (104, 105, 95) des Motorsystems (40) sowie die Rotationsmittel (93) umfassen.

29. Plakatladevorrichtung nach einem der Ansprüche 24 bis 28, dadurch gekennzeichnet, daß die Plakatanzeigevorrichtung mit horizontalem Durchlauf nach einem der Ansprüche 1 bis 23 gekennzeichnet ist.

## Claims

1. A horizontal scrolling display device (1) including, in the on-position, inside a box (2) having at least one flat display face (3), a plurality of vertical rollers (5) parallel to each other including at each of their upper (6a) and lower (6b) ends respectively, means for positioning and guiding (7) respectively a horizontal upper belt loop (8) and a horizontal lower belt loop (9), at least one of the rollers (5) being fitted with a driving system (40) and at least one of the rollers (5) being fitted with stretching means (41), the driving system (40) and stretching means (41) allowing for synchronous drive and the tension of upper (8) and lower (9) belt loops; a plurality of flexible display panels (4) of a height substantially equal to the distance separating the upper (8) and lower (9) belt loops and of constant width, each panel (4) being removably connected to the upper belt loop (8) along the upper longitudinal edge (10) of panel (4), characterised in that each panel (4) is removably connected to the lower belt loop (9) only at each of the two lower corners (11a, 11b) of panel (4).

2. A horizontal scrolling display device according to claim 1 characterised in that connection of each panel (4) to the upper (8) and lower (9) belt loops is independent of the other panels (4).

3. A horizontal scrolling display device according to claim 1 characterised in that connection of each panel (4) to the upper (8) and lower (9) belt loops is dependent on at least one panel (4) directly adjacent to it.

4. A horizontal scrolling display device according to any one of claims 1 to 3 characterised in that upper belt loop (8) has hooking studs (12) regularly distributed along a lower line (13) of the upper belt loop (8) designed to interlock with perforations (14) correspondingly distributed along the upper longitudinal edge (10) of each flexible panel (4).

5. A horizontal scrolling display device according to any one of claims 1 to 4 characterised in that each flexible panel (4) comprises a flexible poster (20) of a fixed shape, a flexible belt (21) with perforations (14) regularly distributed along a median horizontal line (23), affixed to an upper longitudinal border (24) of the flexible poster (20), and two rigid L-shaped sections (25), each lateral border of the flexible poster (20) being stuck onto a wing (27) of one of the sections (25).

6. A horizontal scrolling display device according to claim 5 characterised in that the hooking studs (12) include a swelling part followed by a shoulder forming a collar with upper belt loop (8) and oval-shaped perforations (14).

7. A horizontal scrolling display device according to claims 5 to 6 characterised in that when the panels (4) are mounted on the upper belt loop (8), each lower corner (lla, llb) of each panel (4) are plumb with the hooking means (32) connected to the lower belt loop (9).

8. A horizontal scrolling display device according to any of claims 5 to 7 characterised in that each section (25) of each panel (4) has a first means of independent hooking (26) to the upper belt loop (8) and a second means of independent hooking (30, 31) to the lower belt loop (9).

9. A horizontal scrolling display device according to claim 8 characterised in that the first means of independent hooking is a hole (26) in wing (27) on the flexible belt (21) side designed to interlock with a hooking pin (29) positioned on the upper belt loop (8).

10. A horizontal scrolling display device according to claims 8 or 9 characterised in that the second means of independent hooking is an elastic element (30) connected by detachable means (31), to the end of section (25), on the lower belt loop (9) side, acting as the lower corner (lla, llb) and the hooking means (32) connected to the lower belt loop (9) is a hook (32) to which the elastic element (30) can be hooked.

11. A horizontal scrolling display device according to any one of claims 5 to 10 characterised in that two sections (25) adjacent to two different panels (4) are connected to each other by related detachable elastic elements (61) which can be clipped onto the sections (25).

12. A horizontal scrolling display device according to any one of claims 5 to 10 characterised in that a flexible elastic belt (59) is stretched between the two belt loops (8) (9) opposite the space between two consecutive panels (4), said belt being attached, on the one hand, to the pins (29) on the upper belt loop (8) and to the hooks (32) on the lower belt loop, and comprising elastic fastenings (60) connecting the two sections to each other (25).

13. A horizontal scrolling display device according to any one of claims 5 to 10 characterised in that on two sections (25) adjacent to two different panels (4), one is connected to the upper belt loop (8) by a hole (26) in the wing (27) interlocking with a pin (29) on the upper belt loop (8), and connected on the lower belt loop (9) by an elastic element (30) which is hooked onto a hook (32) on the lower belt loop (9), the other being snap-on or recessable into to the first all along their longitudinal axes.

14. A horizontal scrolling display device according to claims 5 to 10 characterised in that wings (27) of sections (25) comprise regularly distributed lateral hooking studs (70) for the flexible poster (20), designed to interlock with lateral perforations (71) correspondingly distributed along the lateral borders (28) of the flexible poster (20).

15. A horizontal scrolling display device according to claim 14 characterised in that the lateral hooking studs (70) of the flexible poster (20) each comprise a flat head (72) and a perpendicular axis (73) at the head and on the wing, the lateral borders (28) of the flexible poster (20) having said large axis oval-shaped lateral perforations (71) following the longitudinal axis of the sections.

16. A horizontal scrolling display device according to any one of claims 14 or 15 characterised in that it further comprises detachable section elements for locking (74) inserted on the panel sections, having locking holes (75) interlocking with said lateral hooking studs (70) to sandwich together the lateral borders of the flexible posters.

17. A horizontal scrolling display device according to claim 16 characterised in that the locking holes (75) comprise a first part with a diameter slightly greater than the diameter of the head (72) of the stud extended in the longitudinal direction by a second part whose width is less than the diameter of the stud head.

18. A horizontal scrolling display device according to any one of claims 14 to 17 characterised in that two sections (25) adjacent to two different panels (4) are connected to each other by elastic elements (61).

19. A horizontal scrolling display device according to any one of claims 10 to 18 characterised in that the ends (6a, 6b) of each roller (5) include upper (33) and lower (34) ring-shaped collars studs opposite (12) and hooks (32) respectively, dimensioned to allow passage of the studs (12) and hooks (32) when the upper (8) and lower (9) belt loops pass around the rollers (5), the studs (12) and hooks (32) projecting inwards radially.

20. A horizontal scrolling display device according to any one of claims 1 to 19 characterised in that each roller (5) has a central part (35) made up of a vertical axis joining the two ends (6a, 6b) wrapped with highly elastic, flexible material.

21. A horizontal scrolling display device according to any one of claims 1 to 20 characterised in that the upper and lower belt loops are upper and lower chains respectively, certain links (50) of the upper chain carrying regularly distributed hooking studs (12) and certain links (50) of the lower chain carrying hooking means (32) for the lower corners (lla, llb) of the panels (4).

22. A horizontal scrolling display device according to any one of claims 1 to 20 characterised in that the upper and lower belt loops are belts pierced with regularly spaced holes (7a) interlocking with the spikes (7b) mounted on the ends of the rollers.

23. A horizontal scrolling display device according to any one of claims 1 to 22 characterised in that the constituent elements of the device are dimensioned and positioned in such a way that posters (20) pass through a level merging with the neutral axis of the upper (8) and lower (9) belt loops.

24. A poster loading device for a horizontal scrolling display device (1), as described in claim 1, said loading device being characterised in that it comprises loading access means (42) giving access to the interior of the box (2) close to one of the rollers (5), means of detachable cassette winding (89) having a cassette axis (90) around which, in loading mode, is wound at least one poster (20) to be loaded on the horizontal scrolling display device (1); means of detachable coupling (92) for mounting said means of detachable cassette winding (89) on the horizontal scrolling display device (1) opposite the open loading access means (42), in such a way that in the mounted position the means of detachable cassette winding (89) and the cassette axis (90) are parallel to the axes of the rollers (5); detachable coupling means for the poster to be loaded onto the belt loops (8, 9); and rotating means (93) to enable rotation of the cassette axis (90) and scrolling of the poster to be loaded.

25. A poster loading device according to claim 24 characterised in that the rotating means (93) is freewheel means (94) in the direction of scrolling, in loading mode, the poster (20) being wound onto the means of detachable cassette winding (89) by belt loop (8) being driven by driving system (40).

26. A poster loading device according to claim 24 or 25 characterised in that the rotating means (93) further comprises driving means (96) to rotate the cassette axis (90) in the direction of scrolling in order to, in unloading mode, unload a poster (20) from the horizontal scrolling display device (1) by winding said poster (20) onto the cassette axis (90).

27. A loading device according to claim 26 characterised in that the driving means (96) is synchronised with the driving system (40).

28. A loading device according to claims 26 or 27 characterised in that the driving means comprises the driving system (40) and means of coupling and synchronisation (104, 105, 95) of said driving system (40) with the rotating means (93).

29. A loading device according to any one of claims 24 to 28 characterised in that the horizontal scrolling display device is according to any one of claims 1 to 23.
